# EUROPÄISCHE PATENTSCHRIFT

(11) **EP 3 686 494 B1**
(45) Veröffentlichungstag und Bekanntmachung des Hinweises auf die Patenterteilung: **01.12.2021**
(21) Anmeldenummer: 20153255.3
(22) Anmeldetag: 22.01.2020
(51) Int. Cl.: F24B 7/02, F24F 13/08

(54) **LÜFTUNGSVORRICHTUNG UND HEIZEINRICHTUNG MIT EINER SOLCHEN LÜFTUNGSVORRICHTUNG**
VENTILATION DEVICE AND HEATING DEVICE WITH SUCH A VENTILATION DEVICE
DISPOSITIF D'AÉRATION ET DISPOSITIF DE CHAUFFAGE DOTÉ D'UN TEL DISPOSITIF D'AÉRATION

(30) Priorität: 25.01.2019 DE 202019100451 U
(43) Veröffentlichungstag der Anmeldung: 29.07.2020
(73) Patentinhaber: De Zuylenkamp B.V., 7572 BV Oldenzaal (NL)
(72) Erfinder: VAN DEIJK, Jurg, 7003 BW Doetinchem (NL)
(74) Vertreter: Riechelmann & Carlsohn Patentanwälte PartG mbB

(56) Entgegenhaltungen:
- EP-A1- 3 118 523
- EP-A1- 3 124 869
- DE-A1- 3 424 220
- DE-U1-202011 102 015

## Beschreibung

Die Erfindung betrifft eine Lüftungsvorrichtung zur Anbringung an einer Wandöffnung, insbesondere an einer Wandöffnung einer Heizvorrichtung wie eines Ofens. Sie betrifft ferner eine Heizeinrichtung, die eine solche Lüftungsvorrichtung aufweist.

Es sind Heizvorrichtungen, insbesondere Öfen, bekannt, in deren Wände Öffnungen eingebracht sind. Die Wandöffnungen können der Zufuhr von Luft aus der Umgebung in die Heizvorrichtung oder der Abfuhr von Luft aus der Heizvorrichtung dienen. Öfen können gemauerte Wände besitzen. Oberhalb des Brennraumes ist häufig eine Wandöffnung vorgesehen, durch die Luft, die im Ofen erwärmt worden ist, in die Umgebung - das ist in der Regel der Raum, in dem sich der Ofen befindet - austreten kann. Zur Abdeckung der Wandöffnungen sind Lüftungsgitter bekannt. Mittels der Lüftungsgitter wird die Wandöffnung gegen zweckfremde Eingriffe gesichert. Lüftungsgitter und Lüftungsplatten, die in Maueröffnungen von beispielsweise Kaminöfen eingebaut sind, sind seit langem und hinreichend bekannt. Die Lüftungsgitter weisen im allgemeinen einen Rahmen auf, in dem mittig eine Öffnung ausgebildet ist. Die Öffnung kann mit im allgemeinen parallel angeordneten, leistenförmigen Klappen verschlossen und geöffnet werden. Diese Lüftungsgitter lassen sich jedoch nur umständlich öffnen und sehen darüber hinaus wenig ansprechend aus.

Ebenso sind die bekannten Lüftungsvorrichtungen im allgemeinen aus einem lackierten Metall und lenken daher das Auge direkt auf die als solche erkennbare Lüftungsvorrichtung. Nach heutigen ästhetischen Vorstellungen sollte eine Lüftungsvorrichtung jedoch möglichst unscheinbar und unauffällig sein.

EP 3 118 523 A1 beschreibt eine dreiteilige Lüftungsvorrichtung und einen Kaminofen mit einer solchen Lüftungsvorrichtung. Die Lüftungsvorrichtung weist einen Träger, einen Einsatz zum Einsetzen in den Träger und eine Deckplatte auf. EP 3 124 869 A1 offenbart ein Luftauslassgitter mit einem Grundrahmen, einer Deckplatte und Verschlusselementen. DE34 24 220 A1 zeigt einen herausnehmbaren Einsatz für Kachelofen-Luftheizungen, der Lamellen zum Verschluss von Luftdurchtrittsöffnungen aufweist. DE 20 2011 102 015 U1 sieht eine Absperrvorrichtung für Öfen vor.

Aufgabe der Erfindung ist es, die Nachteile nach dem Stand der Technik zu beseitigen. Es soll insbesondere eine Lüftungsvorrichtung zur Anbringung an einer Wandöffnung angegeben werden, die sich leicht öffnen lässt und damit einen einfachen Zugang zum Luftschacht ermöglicht und darüber hinaus einen unauffälligen und hoch ästhetischen Eindruck vermittelt. Es soll ferner eine Heizeinrichtung mit einer solchen Lüftungsvorrichtung angegeben werden.

Diese Aufgabe wird durch die Merkmale der Ansprüche 1 und 7 gelöst. Zweckmäßige Ausgestaltungen der Erfindungen ergeben sich aus den Merkmalen der Unteransprüche.

Nach Maßgabe der Erfindung ist eine Lüftungsvorrichtung zur Anbringung an einer Wandöffnung, insbesondere einer Wandöffnung eines Ofens, vorgesehen. Dabei weist die Lüftungsvorrichtung auf:
einen Träger mit einem Trägerrahmen, dessen Vorderseite eine Trägeröffnung umgibt und dessen Rückseite der Wandung der Wandöffnung zugewandt ist, wobei der Trägerrahmen umlaufenden, sich in die Trägeröffnung unter Ausbildung einer Luftdurchtrittsöffnung erstreckenden Trägerrahmen-Steg aufweist und der Trägerrahmensteg zumindest eine Halteleiste aufweist, die an dem Trägerrahmen-Steg befestigt ist; und
eine Deckplatte, die eine der Luftdurchtrittsöffnung zugewandte Rückseite an der ein Stellelement zur lösbaren Befestigung an der Halteleiste des Trägerrahmen-Steges ausgebildet ist, und eine der Luftdurchtrittsöffnung abgewandte und der Umgebung zugewandte Vorderseite aufweist, an deren Außenkanten ein Steg ausgebildet ist und auf deren Flächenseite eine putzhaltende Lage aufgebracht ist.

Die Wandöffnung ist von einer Wand umgeben. Bei der Wand kann es sich beispielsweise um eine Mauer, eine Betonwand oder eine Trockenbauwand handeln, wobei die Aufzählung nicht abschließend ist. Die Wandöffnung hat eine Breite, Höhe und Tiefe. Die Höhe der Wandöffnung ist dabei deren Ausdehnung in vertikaler Richtung, die Breite deren Ausdehnung in horizontaler Richtung und die Tiefe in orthogonaler Richtung zur Höhe und Breite. Dabei bezeichnet die Tiefe der Wandöffnung den Abstand zwischen den sich gegenüberliegenden Wandflächen. Im Folgenden beziehen sich die Angaben Breite, Höhe und Tiefe auf dieses Koordinatensystem. Der Ausdruck koaxial bezieht sich auf die Achse der jeweiligen Öffnungen, die sich in Tiefenrichtung erstreckt.

Vorzugsweise ist der Trägerrahmen bündig mit der Vorderseite (Sichtseite) der Wandung der Wandöffnung eingebaut. Der Trägerrahmen ist vorzugsweise rechteckig oder quadratisch und kann jede für die jeweilige Heizvorrichtung und daraus resultierende Revisionsnotwendigkeiten entsprechende Größe haben. Der Träger kann aus Metall, beispielsweise Stahl, bestehen. Er kann lackiert sein.

Vorzugsweise weist der Träger zwei parallele, voneinander beabstandete Halteleisten auf, die auf gleiche Weise an dem Trägerrahmen-Steg befestigt sind. Die Längskanten beider Halteleisten sollten von dem Trägerrahmen-Steg beabstandet sein.

In jeder Halteleiste sollte zumindest eine Leistenöffnung ausgebildet sein, in die Eingreifelemente, beispielsweise Rastelemente oder Rastnasen, eines Stellelementes eingreifen können. Vorzugsweise ist die Leistenöffnung schlitzförmig.

Bei den Stellelementen kann es sich um Streben handeln. In den Streben ist jeweils eine Rastnase ausgebildet, die einen Eingriff in die Leistenöffnungen ermöglicht.

Die Deckplatte kann aus Metall, beispielsweise Stahl, oder einem hitzebeständigen Kunststoff bestehen. Besteht sie aus Metall, so kann sie lackiert sein. Erfindungsgemäß ist vorgesehen, dass auf die Flächenseite der Deckplatte, die der Luftdurchtrittsöffnung abgewandt und damit der Umgebung zugewandt ist, eine putzhaltende Lage aufgebracht ist, die vollflächig ausgebildet ist. Die putzhaltende Lage kann beispielsweise ein Drahtgeflecht, Drahtgitter oder Streckmetallblech sein, sie kann aber auch ein Metallgewebe, eine Metallgaze oder Glasfasergewebe sein. Die putzhaltende Lage kann vor oder nach dem Einbau in die Wandung der Heizeinrichtung mit derselben Oberflächenschicht wie die Wandung, beispielsweise Mörtelputz, versehen werden. Damit gleicht die Deckplatte äußerlich der Oberfläche der Wand, was den unauffälligen und ästhetisch ansprechenden Eindruck erzeugt.

Die erfindungsgemäße Lüftungsvorrichtung ermöglicht eine einfache Montage an einer Wandöffnung, insbesondere der Wandöffnung einer Heizeinrichtung wie einem Ofen. Zunächst wird der Ofen mit der Wand errichtet, in der sich die Wandöffnung befindet. Anschließend kann der Träger in die Wandöffnung eingesetzt werden. Anschließend kann die Deckplatte an dem Träger angebracht werden, indem Stellelemente in die Leistenöffnungen der Halteleisten eingeführt werden.

Nach Maßgabe der Erfindung ist ferner eine Heizeinrichtung vorgesehen, die die erfindungsgemäße Lüftungsvorrichtung aufweist. Dazu kann die erfindungsgemäße Lüftungsvorrichtung in einer Wandöffnung eingesetzt sein, die einen Austritt von Warmluft aus dem Ofen ermöglicht. Bei der Wand kann es sich um eine Mauer handeln. Die erfindungsgemäße Lüftungsvorrichtung kann jedoch auch für andere Zwecke eingesetzt werden. Sie ist beispielsweise für andere Heizeinrichtungen geeignet, bei denen eine Wandöffnung existiert, an der die erfindungsgemäße Lüftungsvorrichtung angebracht werden kann. Sie kann ebenso an Wandöffnungen angebracht werden, die der Luftzufuhr, der Luftabfuhr oder beidem dienen. Beispielsweise kann die erfindungsgemäße Lüftungsvorrichtung an einer Wandöffnung von Kanälen angebracht werden, die einem Raum Frischluft, Warmluft oder Kaltluft zuführen sollen oder Luft aus dem Raum abführen sollen.

Die Erfindung wird nachstehend anhand von Ausführungsbeispielen, die die Erfindung nicht einschränken sollen, unter Bezugnahme auf die Zeichnungen näher erläutert. Dabei zeigen
- Fig. 1: eine Explosionsdarstellung einer Ausführungsform einer erfindungsgemäßen Lüftungsvorrichtung in quadratischer Form;
- Fig. 2: eine perspektivische Darstellung der Ausführungsform der erfindungsgemäßen Lüftungsvorrichtung gemäß Fig. 1;
- Fig. 3: eine Draufsicht auf die Ausführungsform der erfindungsgemäßen Lüftungsvorrichtung nach deren Montage an einer Öffnung in einer Wand;
- Fig. 4: eine Schnittdarstellung der Ausführungsform der erfindungsgemäßen Lüftungsvorrichtung entlang Schnittlinie A-A von Fig. 3;
- Fig. 5: eine weitere Explosionsdarstellung der Ausführungsform der erfindungsgemäßen Lüftungsvorrichtung;
- Fig. 6: eine Draufsicht auf die Ausführungsform der erfindungsgemäßen Lüftungsvorrichtung nach deren Montage an einer Öffnung in einer Wand, bei der die Deckplatte mit dem gleichen Material wie die Oberfläche der Wandung versehen ist, und
- Fig. 7: eine Ansicht eines Trägers einer weiteren Ausführungsform der erfindungsgemäßen Lüftungsvorrichtung mit Laschen am Trägerrahmen zur leichteren Montage an einer Öffnung in einer Wand.

Die in den Figuren 1 bis 7 gezeigte erfindungsgemäße Lüftungsvorrichtung 100 weist einen Träger 200 und eine Deckplatte 400 auf. Der Träger 200 besitzt einen Trägerrahmen 201, dessen Vorderseite 202 die Trägeröffnung 204 umgibt. Die Rückseite 203 des Trägerrahmens 201 liegt an der Wandung einer Öffnung in einer Wand 500 an (siehe Fig. 3). Der Trägerrahmen 201 ist in der gezeigten Ausführungsform quadratisch ausgebildet. Die in Fig. 3 gezeigte Wand 500 ist eine vertikale Wand, die einen Innenraum 600, beispielsweise ein Wohnzwecken dienendes Zimmer, von einem Warmluftbereich 700 eines Ofens trennt (siehe Fig. 5). In einer Öffnung in der Wand 500 ist die erfindungsgemäße Lüftungsvorrichtung 100 derart eingebaut, dass die Deckplatte 400 dem Innenraum 600 zugewandt ist.

Der Träger 200 weist Halteleisten 226 auf, an denen die Deckplatte 400 lösbar befestigt werden kann. Die Halteleisten 226 sind an einem Trägerrahmen-Steg 205 befestigt, der am Träger 200 ausgebildet ist und sich orthogonal zum Trägerrahmen 201 in die Trägeröffnung 204 erstreckt. Der Trägerrahmen-Steg 205 umgrenzt eine Luftdurchtrittsöffnung 228. Die Halteleisten 226 müssen nicht zwingend an dem Trägerrahmen-Steg 205 befestigt sein. Sie können ebenso an dem Trägerrahmen 201 befestigt sein.

In der in den Figuren 1 bis 7 gezeigten Ausführungsform sind zwei Halteleisten 226 vorgesehen. Die Halteleisten 226 sind entweder direkt oder über Abstandselemente 239 an dem Trägerrahmen-Steg 205 befestigt. Die Abstandselemente 239 erstrecken sich in einer Richtung parallel zur Längsachse A und erlauben es, die Halteleisten 226 in einer Position an dem Träger 200 zu halten, die nicht in der Trägeröffnung 204 liegt. In der in den Figuren 1 bis 7 gezeigten Ausführungsform erstrecken sich die Abstandselemente 239 in Richtung des Warmluftbereiches 700. Damit befinden sich die Halteleisten 226 in einer Position, die im Warmluftbereich 700 liegt. Die beiden Halteleisten 226 sind mit ihren Längskanten voneinander und von dem Trägerrahmen-Steg 205 beabstandet. In den Halteleisten 226 sind jeweils zwei voneinander beabstandete Leistenöffnungen 240 ausgebildet. An den Halteleisten 226 kann die Deckplatte 400 befestigt werden.

Die Deckplatte 400 weist eine Vorderseite 401 und eine Rückseite 402 auf. Ist die Deckplatte 400 in den Träger 200 eingesetzt, so ist die Vorderseite 401 dem Innenraum 600 und die Rückseite 402 dem Warmluftbereich 700 zugewandt. Dabei befindet sich die Deckplatte 400 in der Trägeröffnung 204. Die Deckplatte 400 ist so dimensioniert, dass ein Spalt 800 zwischen dem Rand 403 der Deckplatte 400 und der Vorderseite 202 des Trägers 200 ausgebildet ist, wenn die Deckplatte 400 in den Träger eingesetzt ist. Durch diesen Spalt 800 kann Luft, die aus dem Warmluftbereich 700 über die Luftdurchtrittsöffnung 228 in die Trägeröffnung 204 gelangt (Pfeil B), aus der Trägeröffnung 204 in den Innenraum 600 austreten (Pfeile C). Der Spalt 800 läuft zweckmäßigerweise um den gesamten Rand 403 der Deckplatte 400 herum. Dazu kann die Deckplatte 400 koaxial in der Trägeröffnung 204 angeordnet sein.

An der Rückseite 402 der Deckplatte 400 sind vier leistenförmige Stellelemente 404 ausgebildet. Die Stellelemente 404 erstrecken sich dabei parallel zur Längsachse A der Lüftungsvorrichtung 100, wenn die Deckplatte 400 in den Träger 200 eingesetzt ist. Dabei sind die Stellelemente 404 durch die Leistenöffnungen 240 geführt. In den Stellelementen 404 sind Rastnasen 405 ausgebildet, die das Einhängen der Stellelemente 404 in den Leistenöffnungen 240 ermöglichen. Die Rastnasen sind an der Unterkante 406 der Stellelemente 404 ausgebildet. Die Unterkante 406 ist dabei die Kante, die dem Boden 900 zugewandt ist.

Figur 5 zeigt die erfindungsgemäße Lüftungsvorrichtung 100, bei der die Deckplatte 400 mit vier Stellelementen 404 und der Träger 200 mit zwei Halteleisten 226 mit jeweils zwei Leistenöffnungen 240 ausgestattet ist. In dieser Darstellung ist die Deckplatte 400 vollflächig mit einer putzhaltenden Lage 409 in Form eines Streckmetallblechs ausgestattet. Der Steg ist an allen Außenkanten der Vorderseite 401 der Deckplatte 400 vollumlaufend ausgebildet.

Figur 6 zeigt die erfindungsgemäße Lüftungsvorrichtung 100, bei der die Deckplatte 400 mit dem gleichen Material wie die Oberfläche der Wandung versehen ist und die gleiche Oberflächenstruktur und -farbe aufweist. Diese Lüftungsvorrichtung ist daher auch unabhängig von ihrer Größe in Bezug auf die Wand sehr unauffällig und ästhetisch ansprechend, da nach dem Einbau nur ein kleiner Spalt erkennbar ist.

Figur 7 zeigt den Träger 200 der erfindungsgemäßen Lüftungsvorrichtung 100, bei dem am Trägerrahmen-Steg 205 des Trägerrahmens 201 Montagelaschen 241 befestigt sind. Alternativ können die Montagelaschen 241 auch direkt am Trägerrahmen 201 befestigt sein. Die Montagelaschen 241 können dabei angeschweißt, geschraubt oder anderweitig befestigt sein. Die Montagelaschen 241 dienen zur leichteren Positionierung und besseren Verankerung des Trägerrahmens in der Wand der Heizeinrichtung. Die Anzahl der Montagelaschen 241 kann je nach Größe der Lüftungsvorrichtung 100 und der jeweiligen Wandung variieren. Vorzugsweise sind jedoch jeweils zwei Montagelaschen 241 an den Seiten des Trägerrahmen-Stegs 205, an denen sich die Halteleisten 226 erstrecken, vorgesehen.

### Bezugszeichenliste

- 100: Lüftungsvorrichtung
- 200: Träger
- 400: Deckplatte
- 500: Wand
- 600: Innenraum
- 700: Warmluftbereich
- 800: Spalt
- 900: Boden

- 201: Trägerrahmen
- 202: Vorderseite
- 203: Rückseite
- 204: Trägeröffnung
- 205: Trägerrahmen-Steg
- 226: Halteleiste
- 228: Luftdurchtrittsöffnung
- 239: Abstandselement
- 240: Leistenöffnung
- 241: Montagelasche

- 401: Vorderseite
- 402: Rückseite
- 403: Rand
- 404: Stellelement
- 405: Rastnase
- 406: Unterkante
- 408: Steg
- 409: putzhaltende Lage

## Patentansprüche

1. Lüftungsvorrichtung zur Anbringung an einer Wandöffnung, insbesondere einer Wandöffnung einer Heizeinrichtung, wobei die Lüftungsvorrichtung (100) aufweist:
- einen Träger (200) mit einer Trägeröffnung (204) und einem Trägerrahmen (201), dessen Vorderseite (202) die Trägeröffnung (204) umgibt und dessen Rückseite (203) der Wandung der Wandöffnung zugewandt ist, wobei der Trägerrahmen (201) einen umlaufenden, sich in die Trägeröffnung (204) unter Ausbildung einer Luftdurchtrittsöffnung (228) erstreckenden Trägerrahmen-Steg (205) aufweist und der Trägerrahmensteg (205) zumindest eine Halteleiste (226) mit einer Leistenöffnung (240) aufweist, die an dem Trägerrahmen-Steg (205) befestigt ist; und
- eine Deckplatte (400), die eine der Luftdurchtrittsöffnung (228) zugewandte Rückseite (402), an der ein Stellelement (404) zur lösbaren Befestigung an der Halteleiste (226) des Trägerrahmen-Steges (205) ausgebildet ist, und eine der Luftdurchtrittsöffnung (228) abgewandte und der Umgebung zugewandte Vorderseite (401) aufweist, **dadurch gekennzeichnet, dass** an den Außenkanten der Vorderseite (401) ein Steg (408) ausgebildet ist und auf der Flächenseite der Vorderseite (401) eine putzhaltende Lage (409) aufgebracht ist.

2. Lüftungsvorrichtung nach Anspruch 1, **dadurch gekennzeichnet, dass** die putzhaltende Lage (409) vollflächig auf der Vorderseite (401) der Deckplatte (400) ausgebildet ist.

3. Lüftungsvorrichtung nach Anspruch 1, **dadurch gekennzeichnet, dass** die putzhaltende Lage (409) ein Drahtgeflecht, Drahtgitter oder Streckmetallblech ist.

4. Lüftungsvorrichtung nach Anspruch 1, **dadurch gekennzeichnet, dass** die putzhaltende Lage (409) ein Metallgewebe, eine Metallgaze oder Glasfasergewebe ist.

5. Lüftungsvorrichtung nach einem der vorstehenden Ansprüche, **dadurch gekennzeichnet, dass** der Steg (408) über alle Außenkanten der Vorderseite (401) umlaufend ist.

6. Lüftungsvorrichtung nach einem der vorstehenden Ansprüche, **dadurch gekennzeichnet, dass** der Träger (200) zwei parallele, voneinander beabstandete Halteleisten (226) aufweist.

7. Heizeinrichtung mit einer Lüftungsvorrichtung nach einem der Ansprüche 1 bis 6.

## Claims

1. A ventilation device to be attached to a wall opening, especially a wall opening of a heating facility, wherein the ventilation device (100) has:
- a member (200) with a member opening (204) and a member frame (201) the front side (202) of which surrounds the member opening (204) and the back side (203) of which faces the wall of the wall opening, wherein the member frame (201) has a circumferential member frame stem (205) extending into the member opening (204) to form an air passage (228) and the member frame stem (205) has at least one cleat (226) with a cleat opening (240) attached to the member frame stem (205); and
- a cover plate (400) having a back side (402) that faces the air passage (228) and on which a positioner (404) is formed to be detachably attached to the cleat (226) of the member frame stem (205), and a front side (401) that faces away from the air passage (228) and faces the environment, **characterized in that** a stem (408) is formed on the outer edges of the front side (401) and a plaster holding layer (409) is applied to the surface side of the front side (401).

2. The ventilation device according to claim 1, **characterized in that** the plaster holding layer (409) is formed all-over the front side (401) of the cover plate (400).

3. The ventilation device according to claim 1, **characterized in that** the plaster holding layer (409) is a wire mesh, wire grid, or an expanded-metal sheet.

4. The ventilation device according to claim 1, **characterized in that** the plaster holding layer (409) is a metal fabric, a metal gaze, or a glass fiber fabric.

5. The ventilation device according to any of the preceding claims **characterized in that** the stem (408) is circumferential across all the outer edges of the front side (401).

6. The ventilation device according to any of the preceding claims **characterized in that** the member (200) has two parallel spaced apart cleats (226).

7. A heating facility with a ventilation device according to any of claims 1 to 6.

## Revendications

1. Dispositif de ventilation destiné à être installé sur une ouverture de paroi, en particulier une ouverture de paroi d'un dispositif de chauffage, le dispositif de ventilation (100) comportant :
- un support (200) avec une ouverture de support (204) et un cadre porteur (201), dont la face avant (202) entoure l'ouverture de support (204) et dont la face arrière (203) est orientée vers la paroi de l'ouverture de paroi, le cadre porteur (201) présentant une entretoise de cadre porteur (205) périphérique, s'étendant dans l'ouverture de support (204) en formant une ouverture de passage d'air (228) et l'entretoise de cadre porteur (205) présentant au moins une bande de retenue (226) avec une ouverture de bande (240), qui est fixée à l'entretoise de cadre porteur (205) ; et
- une plaque de recouvrement (400), qui présente une face arrière (402), orientée vers l'ouverture de passage d'air (228), sur laquelle est constitué un élément de réglage (404) pour la fixation amovible à la bande de retenue (226) de l'entretoise de cadre porteur (205), et une face avant (401) orientée à l'opposé de l'ouverture de passage d'air (228) et orientée vers l'environnement, **caractérisé en ce qu'**une entretoise (408) est formée sur les bords extérieurs de la face avant (401) et une couche de retenue du plâtre (409) est appliquée sur le côté plat de la face avant (401).

2. Dispositif de ventilation selon la revendication 1, **caractérisé en ce que** la couche de retenue du plâtre (409) est formée sur toute la surface de la face avant (401) de la plaque de recouvrement (400).

3. Dispositif de ventilation selon la revendication 1, **caractérisé en ce que** la couche de retenue du plâtre (409) est un treillis métallique, une grille métallique ou une plaque de métal déployé.

4. Dispositif de ventilation selon la revendication 1, **caractérisé en ce que** la couche de retenue du plâtre (409) est une maille métallique, une gaze métallique ou une maille de fibre de verre.

5. Dispositif de ventilation selon l'une des revendications précédentes, **caractérisé en ce que** l'entretoise (408) fait tout le tour sur tous les bords extérieurs de la face avant (401).

6. Dispositif de ventilation selon l'une des revendications précédentes, **caractérisé en ce que** le support (200) présente deux bandes de retenue (226) parallèles, espacées l'une de l'autre.

7. Dispositif de chauffage avec un dispositif de ventilation selon l'une des revendications 1 à 6.
